# EUROPÄISCHE PATENTSCHRIFT

(11) **EP 0 439 086 B1**
(45) Veröffentlichungstag und Bekanntmachung des Hinweises auf die Patenterteilung: **30.03.1994**
(21) Anmeldenummer: 91100659.1
(22) Anmeldetag: 21.01.1991
(51) Int. Cl.: B65D 81/08, B65D 81/02

(54) **Zusammenkuppelbares, aufblasbares Verpackungsmaterial**
Inter-engageable, inflatable packaging material
Matériau d'emballage gonflable avec moyen d'accouplement mutuel

(30) Priorität: 25.01.1990 US 470264
(43) Veröffentlichungstag der Anmeldung: 31.07.1991
(73) Patentinhaber: Heinrich, Hans, D-71686 Remseck (DE)
(72) Erfinder: Heinrich, Richard Eugen, Kelowna, British Columbia V1X 6R5 (CA)

(56) Entgegenhaltungen:
- US-A- 3 462 027
- US-A- 4 192 699

## Beschreibung

Die Erfindung bezieht sich auf ein zusammenkuppelbares, aufblasbares Verpackungsmaterial nach den Oberbegriffen der Patentansprüche 1 und 4 (GB-A-958 500) und Methode seiner Anwendung, (Ansprüche 8,9 und 10) wobei zum Transport, oder zur Lagerung bestimmte Objekte durch schockabsorbierende Polster oder stabilisierende Einsaetze vor physikalischen Einwirkunggen von aussen geschuetzt werden.

Geformte Schaumkoerper und luftgefuellte Blasenmaterialien sind als Polsterungs-, Fuell- und Stabilisierungsmedien im Verpackrungsgewerbe einschlaegig bekannt und in weitverbreitetem Gebrauch. Solche Verpackungsmaterialien werden im Allgemeinen in grossen Volumen von deren Hersteller zum Verpacker transportiert, wo sie vor der Anwendung einen beachtlichen Lagerraum einnehmen. Andere, luftgefuellte oder aufgeschaeumte Verpackungsmaterialien werden, um Transport- und Lagerungskosten einzusparen, am Ort der Verpackung hergestellt. Solche Materialien sind fuer Industriebetriebe wenig zufriedenstellend, da zusaetzliche Vorrichtungen und Rohmaterialbeschaffung unterhalten werden muessen. In vielen Faellen muss zum Aufschaeumen mit schaedlichen Gasen gearbeitet werden. Dem Endverbraucher verbleibt die Last des Verpackungsabfalls. Derartige Einweg - Materialien belasten Muellbeseitigung und -deponien und geben Grund zu Bedenken im Umweltschutz.
Verschiedene Arten von aufblasbaren Verpackungen sind bekannt und einige davon geeignet zur Wiederverwendung. Beispielsweise Ainsworth ( US-A-4,569,082 ), enthuellt einen aufblasbaren Einsatz in Verbindung mit einem bestimmten Transportbehaelter. Ein Taschenelement ist dabei in den Behaelter eingesetzt um Objekte zu transportieren. Nach dem Fuellen der Taschen kann der Behaelter geschlossen und eine Blase mit einem Gas gefuellt werden, um die enthaltenen Objekte zu schuetzen. Als Transportmittel sind der Behaelter und die Blase wiederverwendbar, Ainsworths Erfindung hat jedoch den Nachteil, dass die Gasblase nur fuer einen bestimmten, ihr zugeordneten Behaelter, Anwendung findet und damit fuer einen unterschiedlich dimensionierten Behaelter ungeeignet ist. Weiterhin waere Ainsworths Vorrichtung ungeeignet fuer den Transport von Objekten groesseren Gewichts, da die Gasblase keine Seitenwaende zur Stabilisierung und zum Schutz der beinhalteten Objekte aufweist.
Presnik ( US-A-3,889,743 ) veranschaulicht einen aufblasbaren Einsatz fuer einen Behaelter, wobei eine Anzahl doppelwandiger thermoplastischer Panelen zu einer Matte geformt sind, die, wenn entsprechend gefaltet, in einen passenden Behaelter eingelegt werden kann. Einzelne Kammern sind untereinander durch Kanaele verbunden und eine Kammer ist mit einem Ventil versehen, welches an die Verschlusseite des Behaelters zu liegen kommen soll. Hiernach kann ein Gas eingefuellt und ein Objekt, oder mehrere in den an den Seiten gepolsterten Behaelter eingelegt werden, ohne dass jedoch mehrere Objekte gegenseitig geschuetzt werden. Waehrend diese Loesung fuer einen schwereren Gegenstand geeignet sein mag, gibt Presnik fuer seine Erfindung nur den Zweck der Isolierung an. In jedem Fall hat auch diese Erfindung den Nachteil, dass fuer jeden unterschiedlich dimensionierten Behaelter eine neue, passende Matte angefertigt werden muesste.
Letzteres gilt auch fuer die von Liquefreeze / Morrison ( -GB-A-958,500 ) geltend gemachte Erfindung eines Isolierbehaelters. Mehrere aufblasbare Panelen mit integriertem Isoliermaterial, werden durch Zusammenschnueren, oder anderweitig, zu einem wuerfelfoermigen Behaelter errichtet, der beispielsweise zum Versand von tiefgefrorenen Lebensmitteln Anwendung findet. Diese Vorrichtung von Liquefreeze ermoeglicht zwar eine Volumenreduzierung des Isolierbehaelters selbst, und dessen Zerlegung in Einzelpanelen, ist jedoch nicht als flexible Schutz- oder Fuellverpackung, im Sinne der vorliegenden Erfindung anwendbar.
Um die beschriebenen Probleme zu ueberkommen, benoetigt die Verpackungsindustrie ein universell anwendbares, preisguenstig herstellbares, umweltfreundliches und leicht handzuhabendes Verpackangsmaterial, das seine Vorteile, moeglichst unter Vermeidung von zusaetzlichen Investitionen fuer den Anwender, und kostensparend gegenueber herkoemmlicher Techniken, zugaenglich macht.

Hier will die Erfindung Abhilfe schaffen. Die Erfindung, wie sie in den Anspruechen gekennzeichnet ist, loest die Aufgabe, ein universell anwendbares, preisguenstig herstellbares, umweltfreundliches, leicht und sauber handzuhabendes Verpackungsmaterial bereitzustellen, unter Verwendung von aneinanderreihbarer, aufblasbarer und wiederholt entlueftbarer Blasen, die mittels einer kombinierten Ventilstoepsel - Kupplung aneinandergereiht werden, um eine, in Form und Volumen beliebige Objektschutz- und Fuellverpackung zu gestalten, oder um, in entlueftetem Zustand, diesselben fuer Lagerung, oder Rueckversand, raumsparend und fuer ihren erneuten, erleichterten Gebrauch vorbereitet, aufzurollen.

Die durch die Erfindung erreichten Vorteile sind im Wesentlichen darin zu sehen, dass Aufblasbarkeit und, bei Nichtgebrauch, Entlueftbarkeit einzelner Blasen, eine erhebliche Volumenreduzierung erlauben, die, erste Zulieferung, oder Rueckversand zum Verpacker kostenguenstig ermoeglicht. Die bestehende Schwierigkeit der Abfallbeseitigung beguenstigt solche Ruecksendungen und diese koennen, bei so verkleinertem Volumen, vielfach auf oeffentlichen Transportwegen bewaeltigt werden, was gleichzeitig eine vermindernde Wirkung auf den Zuliefer- Gueterverkehr nimmt.
Das Verpackungsmaterial, im Sinne der Erfindung, ist mit herkoemmlichen Materialien und Maschinen unschwer, und dabei im Preis / Volumenverhaeltnis kostenguenstiger herstellbar, als die meisten handelsueblichen Verpackungen, unbeachtet der moeglichen Einsparungen durch seine Wiederverwendung.
Unter Benutzung geeigneten Rohmaterials ist die Herstellung des erfindungsgemaessen Verpackungsmaterials vollkommen umweltfreundlich durchfuehrbar, und daraus entstehende Abfaelle sind restlos wiederverwertbar ( Recycling ).
Durch eine einfache Steckkupplung wird eine universell anwendbare, in Auslegung, Form und Volumen unbeschraenkt anpassungsfaehige Objektschutz - Verpackung erstellt, die insbesondere fuer kompliziert zu verpackende, empfindliche Artikel und Neuheiten, ohne spezielle Werkzeugkosten, zweckdienlich und kompromisslos angepasst werden kann.
Unter Bereitstellung des Verpackungsmaterials in verschiedenen Wandstaerken, kann dasselbe auch extremen Belastungen angepasst werden.
Das Verpackungsmaterial, im Sinne der Erfindung angewandt, umhuellt einen, oder mehrere Objekte vollstaendig und fuellt Hohlraeume in Transportbehaeltern aus, sodass eine Verlagerung der verpackten Objekte, oder ein Setzen der Verpackung durch Vibrationen, oder Einwirkung von Gravitation, wie dies bei handelsueblichen, losen Fuellstoffen leicht geschieht, ausgeschlossen wird.
Eine erfindungsgemaesse Verpackung zeichnet sich durch sehr hohe Schock - Absorbtion aus, die durch verhaeltnismaessig grosse, elastische Blasen erzielt wird, ein Vorteil, der insbesondere im Transport hochempfindlicher Technik und leicht zerbrechlicher Waren geschaetzt wird und Bedarf findet.
Die Blasen des Verpackungsmaterials werden vorzugsweise mit Luft gefuellt, einem Stoff, der uns frei zur Verfuegung steht, die am Bestimmungsort wieder unbeschaedigt entlassen wird, was bei geschaeumten Materialien nicht der Fall ist, und bei permanent geschlossenen Blasen nur durch deren Zerstoerung erreicht wird. Auch werden hierdurch Luftkissen in Muelldeponien verringert, da die Luft heim Begraben frei entweichen kann.
Der Anpressdruck der gefuellten Blasen ist bei der Fuellung regulierbar und verteilt sich auf verhaeltnismaessig grosse Oberflaechen eines verpackten Objekts, wodurch eine schonend geringe Punktbelastung erzielt wird, waehrend die, den vorzugsweise zylindrischen Blasen eigene, stabile Elastizitaet, ein Scheuern an Objektoberflaechen, wie aus der Anwendung geschaeumter Verpackungsmittel bekannt, nahezu ausschliesst.
Unter Verwendung eines uebergrossen Behaelters und zusaetzlichen Lagen von Verpackungsmaterial, kann der Isolierwert der Verpackung beliebig, und wirksam erhoeht werden.
Das Verpackungsmaterial der Erfindung kann gleichermassen zum Schutz empfindlicher Gegenstaende im offenen Transport, wie zum Beispiel in Zick - Zack Anordnung luftgefuellter Blasen zwischen Fenstern im LKW - Transport, angewandt werden.

Im Folgenden wird die Erfindung anhand von darstellenden Zeichnungen zweier Ausfuehrungswege und einer Anwendungsmethode naeher erlaeutert. Es zeigen:
Figur 1, in perspektivischer Darstellung, eine Rolle erfindungsgemaessen Verpackungsmaterials, in entlueftetem und zusammengekuppeltem Zustand wie bereitgestellt zur Anwendung,
Figur 2, eine perspektivische Darstellung zweier erfindungsgemaesser Verpackungs - Blasen in aufgeblasenem und zusammengekuppeltem Zustand, und mit Schnitt durch eine Blase,
Figur 3, eine perspektivische Darstellung je eines Endes zweier erfindungsgemaesser Verpackungs - Blasen, im Moment der Zusammenkupplung, oder der Entkupplung bei Anwendung,
Figur 4, eine Laengsschnittzeichnung durch den Durchlass-, Kupplungs- und Verschlusstoepselbereich zweier Verpackungs - Blasen, gemaess der Ausfuehrung in Figur 3,
Figur 5, eine perspektivische Darstellung einer weiteren Ausfuehrung der Erfindung, im Moment der Zusammenkupplung, oder der Entkupplung, waehrend der Anwendung, unter Darstellung je eines Endes zweier gefuellter Verpackungsblasen,
Figur 6, eine Laengsschnittzeichnung durch den Durchlass-, Kupplungs- und Verschlusstoepselbereich zweier Verpackungs - Blasen, gemaess der Ausfuehrung in Figur 5,
Figuren 7a bis 7d, perspektivische Ansichten von Schutzschildern zum Umspannen, vor spitze Objektteile, zur moeglichen Anwendung in Verbindung mit der vorliegenden Erfindung,
Figuren 8a bis 8c illustrierend,eine Methode der Anwendung des Verpackungsmaterials, gemaess der vorliegenden Erfindung und ihrer Ausfuehrung in Figur 1
Figur 9, eine weitere Methode der Anwendung des Verpackungsmaterials, gemaess der vorliegenden Erfindung.

In den Figuren ist ein zusammenkuppelbares, aufblasbares Verpackungsmaterial und eine Methode seiner Anwendung dargestellt, welches in seinem grundsaetzlichen Aufbau aus einzelnen, flexiblen Blasen 14, mit je einem geschlossenen Ende 22 und einem teilweise geschlossenen Ende 24 besteht, wobei ein flexibles, roehrenfoermiges Material von beliebig grossem Querschnitt, in Abstaenden der gewuenschten Blasenlaenge, durch Verschmelzung, Verklebung, oder Vulkanisation, verschlossen 22, oder teilweise verschlossen 24 wird, oder erfindungsgemaesse Blasen 14 / 114, mittels Formen, in entsprechender Weise gegossen, oder geblasen werden.
In einer ersten Verkoerperung der Erfindung wird das teilweise verschlossene Ende 24 jeder Blase 14 mit einem Durchlass 18 versehen, der einen Angriffswulst 13 um seine Aussenwand, und eine radiale Nut 19 an seiner Innenwand besitzt, und, sowohl die Oeffnung zum Befuellen und Entlueften der Blase 14, als auch den Empfaenger der kombinierten, erfindungsgemaessen Verschlusstoepsel- Kupplung zwischen zwei Blasen 14 bildet. Hierzu ist, in der genannten ersten Verkoerperung, das verschlossene Ende 22 jeder Blase 14 mit eine Stoepselfortsatz 16 versehen, der einen Angriffswulst 15 und eine ringfoermige, radiale Feder 17 besitzt. Beide Teile, sowohl der Durchlass 18, als auch der Stoepselfortsatz 16, sind in ihrem Verbindungsbereichmit den Blasenenden 24 / 22, mit der Blasenhaut 14a / 14b konisch verlaufend verjuengt, um die notwendige Elastizitaet fuer ein abgerundetes Aufblaehen der Blasen 14 an diesen Uebergaengen zu gewaehrleisten.
In der Anwendung wird eine Blase 14, vorzugsweise mit Luft, durch ihren Durchlass 18, zu einem gewuenschten Druck gefuellt und mittels des Stoepselfortsatzes 16 einer anderen Blase 14, oder bei alleiniger Anwendung einer Blase 14, ihres eigenen Stoepselfortsatzes 16, verschlossen. Waehrend des Einfuehrens des Stoepselfortsatzes 16 in einen Durchlass 18, spreizt die radiale Feder 17 die elastische Wand desselben, bis sie in die radiale Nut 19 einrasten kann. Daraufhin springt die elastische Wand des Durchlasses 18, von der bezeichneten Dehnung entlastet, in ihre Passform zurueck, um den Stoepselfortsatz 16 nun eng und gasdicht zu umschliessen.
Fuer zusaetzliche Abdichtung, z.B. bei hoeherem Druck in einer Blase 14, ist die Spitze des Stoepselfortsatzes 16 radial, konisch verjuengt und bildet eine flexible Lippe 21, die von hoeherem Innendruck, innerhalb einer Blase 14, an die Innenwand des Durchlasses 18 angedrueckt wird. Der vollzogene Verschluss einer Blase 14 erfuellt, durch Einrasten der Feder 17 in die Nut 19, gleichzeitig die Zusammenkupplung zweier Blasen 14. Dieser Vorgang kann mit beliebig vielen Blasen 14 beliebig oft wiederholt werden, um jedes gewuenschte Verpackungsvolumen herstellen zu koennen. Waehrend die Blasen 14 unterschiedlicher Groesse sein koennen, werden die Dimensionen von Durchlass 18 und Stoepselfortsatz 16 vorteilhafterweise hand- und maschinengerecht, einheitlich gehalten.
In einer zweiten Verkoerperung bildet das verschlossene Ende 122 einer Blase 114 eine Zunge 123, die eine Oese 127 umfaengt. Der Verschlusstoepsel 116 ist bei dieser Verkoerperung mittels eines bandaehnlichen Traegers 125, fest mit dem Durchlass 118 verbunden. Zwei Blasen 114 werden hierbei aneinandergehaengt, indem der Verschlusstoepsel 116 in die Oese 124 eingedrueckt wird, wo er sich mittels der konischen Form und der Nut 126, leicht verklemmen laesst. Waehrend dieses Aneinanderhaengen fuer ein Entlueften der Blasen 114 und deren Aufrollen, ausreichend ist, wird, zum Gebrauch des Verpackungsmaterials, nach Fuellen einer Blase 114, der Verschlusstoepsel 116, unter Anwinkeln der Zunge 123, in den Durchlass 118, bis zum Einrasten der radialen Feder 117 in die radiale Nut 119 eingedrueckt. Der Arbeitsgang des Zusammenkuppelns wird, nach Entstoepseln, bei dieser Verkoerperung, zum Entlueften und Wiederaufrollen, weitgehend erspart, soweit eine Reihe von Verpackungsmaterial aus einem Behaelter, zusammenhaengend entfernt wurde. Die Blasen 114 koennen jedoch, bei Bedarf, vollstaendig getrennt, oder ausgewechselt werden, indem der Verschlusstoepsel 116 einer Blase 114, mit geringem Kaftaufwand, aus der Oese 124 einer anderen Blase 114 geloest wird. Diese Verkoerperung ermoeglicht ebenfalls Transport und Lagerung grosser Nutzvolumen von Verpackungsmaterial in wirtschaftlich, kompakter Weise, da Blasen 114 nach Entlueftung zu einer Rolle 11, verhaeltnismaessig kleinen Volumens, aufgerollt werden koennen.
Die Blasen 14 / 114 sind, erfindungsgemaess, aus einem flexiblen, haltbaren, luftdichten Material, wie Vinyl, oder Gummi, angefertigt. Die Wandstaerke der Blasenhaut 14a / 14b soll nach ihrer Belastung im Einsatz gewaehlt werden. Schwere Objekte beduerfen hierbei groesserer Materialstaerke. Laenge und Querschnittdimensionen der Blasen 14 / 114 koennen ebenfalls, Im Einklang mit ihrem geplanten Einsatz, sinngemaess festgelegt werden.
Zum Schutz des Verpackungsmaterials der Erfindung, vor scharfkantigen, oder spitzen Objektteilen koennen, vor dem Verpacken, verschiedene Schutzschilder 130a - 130d um ein Objekt 142 umgespannt werden, die vorzugsweise aus einem unzerbrechlichen Material wie Nylon hergestellt, und an ihrer Aussenseite generell abgerundet sind. Die jeweilige Anwendung ist abhaengig von der Gestalt eines zu verpackenden Gegenstandes. Ein elastisches Spannband 131 wird dabei, jeweils nach Ansetzen eines Schutzschildes 130a -130d, um den Gegenstand gespannt.

Zu einer Anwendung der Erfindung wird eine Reihe von Blasen 14 mit Luft gefuellt, waehrend der Durchlass 18 jeder gefuellten Blase 14 mit dem Stoepselfortsatz 16, einer weiteren Blase 14 verschlossen, und unter fortgesetztem Fuellen und Zusammenkuppeln, eine Kette von Blasen 14 hergestellt, mit deren Hilfe der Boden eines Versandbehaelters 140, im Zickzack- Muster ausgekleidet wird, bis dieser Boden bedeckt ist. Das Ende der zuletzt, zum Verschluss einer Blase 14 benutzten, unaufgeblasenen Blase 14, haengt dabei vorteilhafterweise frei ueber den Rand des Behaelters 140. Das Objekt 142 wird daraufhin, etwa mittig, auf die hergestellte Matte von Blasen 14 gesetzt, bevor die Kette von Blasen 14, unter Aufblasen und Zusammenkuppeln fortgesetzt, und diese, entlang des seitlichen Umfangs des Objekts 142, satt, zwischen dieses und die Wand des Behaelters 140 eingeschoben wird, bis alle Seiten des Objekts142 ausreichend gepolstert sind. Anschliessend wird die Kette von Blasen 14 solange erweitert, bis, wie in Figur 8c veranschaulicht, durch Abdecken im Zickzack- Muster, das Objekt 142 vollstaendig abgedeckt ist. Der Versandbehaelter 140 ist nun bereit, weitere, zu verpackende Gegenstaende zu empfangen, oder, wenn er hiermit vollstaendig gefuellt ist, verschlossen zu werden.
Es ist bei der Wahl der Dimensionen einzelner Blasen 14 und des Versandbehaelters 140 vorteilhaft, diese, unter Beruecksichtigung der zu verpackenden Gegenstaende, gegenseitig aufeinander abzustimmen. Eine maessige Toleranz kann hierbei durch Verminderung oder Erhoehung, der den Blasen 14 zugefuehrten Luftmenge, ausgeglichen werden. Waehrend das Objekt 142 von nur wenigen, verhaeltnismaessig langen Blasen 14 umgeben sein koennte , ist es , fuer empfindliche, oder sehr wertvolle Gegenstaende von Vorteil, die Verpackung in mehrere, kuerzere Blasen 14 aufzugliedern, um die Stabilitaet der Verpackung, fuer den Fall einer unvorhergesehenen Beschaedigung, aufrechtzuerhalten. Die verbliebenen Blasen 14 koennen hierbei, mit nur geringem Stabilitaetsverlust, das Fuellvolumen einer defekten Blase 14 ersetzen, verursacht, durch den Drang, unter Druck, ihre, unbelastet, zylindrische Form annehmen zu wollen.
In Figur 9 wird ein Objekt 143, in einem Versandbehaelter 144, von einer individuellen Blase 14 umschlossen, wobei die Blase 14 mit einer vorbestimmten Luftmenge gefuellt, an ihrem Durchlass 18, mittels des Stoepselfortsatzes 16 derselben Blase 14, luftdicht verschlossen ist. Die Blase 14 kann hierbei vor, waehrend, oder nach dem Einschieben beider Teile, in den Behaelter 144, gefuellt und verstoepselt werden.
Fuer den Verschluss einer letzten Blase 14, unter Anwendung mehrerer zusammengekuppelter Blasen 14, wird ein Stoepsel identisch mit Verschlusstoepsel 116, jedoch ohne Traeger 125 bereitgehalten.

## Patentansprüche

1. Zusammenkuppelbares, aufblasbares Verpackungsmaterial, bestehend aus einer Mehrzahl von aneinanderkuppelbaren, flexiblen Blasen (14), dadurch gekennzeichnet, dass jede der Blasen (14) dieser Mehrzahl flexibler Blasen (14) einen Stoepselfortsatz (16), der aus einer Wand der Blase (14) hervorragt, aufweist, und einen Durchlass (18), durch eine Wand der Blase (14), aufweist, der den Innenraum der Blase (14) mit der ausseren Umwelt verbindet und durch welchen die bezeichnete, flexible Blase (14) gefuellt, oder entlueftet werden kann und so gestaltet ist, dass der Durchlass (18), dieser Blase (14), wiederholt loesbar mit dem bezeichneten Stoepselfortsatz (16) einer anderen flexiblen Blase (14), der Mehrzahl flexibler Blasen (14), zusammengesteckt werden kann und dabei eine wiederholte Verkupplung der bezeichneten Mehrzahl von flexiblen Blasen (14) untereinander ermoeglicht.

2. Zusammenkuppelbares, aufblasbares Verpackungsmaterial nach Patentanspruch 1, dadurch gekennzeichnet, dass jede Blase (14) einer Mehrzahl flexibler Blasen (14), aus einer flexiblen Roehre besteht, die ein verschlossenes erstes Ende (22) mit einem Stoepselfortsatz (16) und ein teilweise geschlossenes zweites Ende (24) mit einem Durchlass (18) aufweist, zur Befuellung und Entlueftung der Blase (14).

3. Zusammenkuppelbares, aufblasbares Verpackungsmaterial nach Patentanspruch 1, dadurch gekennzeichnet, dass der Stoepselfortsatz (16) generell von Zylindrischer Form und groessenmaessig dem bezeichneten Durchlass (18) angepasst ist, eine radiale Feder (17) aufweist, und dadurch, dass der Durchlass (18) eine elastische Wand formt, die eine radiale Nut (19) an ihrer Innenseite aufweist, die groessenmaessig auf gegenseitige Passform mit der bezeichneten, radialen Feder (17) abgestimmt ist, wobei die radiale Feder (17), waehrend der Einfuehrung des Stoepselfortsatzes (16), die elastische Wand des Durchlasses (18) dehnt, bis sie in die bezeichnete radiale Nut (19) einrastet, und damit eine Sicherung gegen selbstaendiges Loesen der Steckverbindung bildet.

4. Zusammenkuppelbares, aufblasbares Verpackungsmaterial, bestehend aus einer Mehrzahl von flexiblen Blasen (114), dadurch gekennzeichnet, dass jede flexible Blase (114) dieser Mehrzahl flexibler Blasen (114) eine Oese (127), geformt in einer Wand der Blase (114), aufweist und einen Durchlass (118) durch eine Wand der Blase (114), der den Innenraum der Blase (114) mit der aeusseren Umwelt verbindet, aufweist, durch welchen die bezeichnete Blase (114) gefuellt und entlueftet werden kann und eine Verschlusstoepsel- Vorrichtung ( 116), zum Verschluss des bezeichneten Durchlasses (118) traegt, die mittels eines bandfoermigen Traegers (125), seitlich an einer Wand der Blase (114), oder des Durchlasses (118) angebracht ist und gestaltet ist, eine wiederholt loesbare Verkupplung mit der bezeichneten Oese (127) zu erlauben, wobei eine flexible Blase (114) der bezeichneten Mehrzahl von flexiblen Blasen (114) mit einer anderen flexiblen Blase (114) der Mehrzahl flexibler Blasen (114), wiederholt loesbar verkuppelt werden kann, indem der Verschlusstoepsel (116) einer Blase (114) in die Oese (127) einer anderen Blase (114) wiederholt loesbar eingesteckt wird.

5. Zusammenkuppelbares, aufblasbares Verpackungsmaterial nach Patentanspruch 4, gekennzeichnet dadurch, dass jede flexible Blase (114) einer Mehrzahl flexibler Blasen (114) aus einer flexiblen Roehre besteht, die ein erstes, verschlossenes Ende (122) besitzt, welches die Oese (127) traegt und ein zweites, teilweise verschlossenes Ende (124), welches den Durchlass (118) zum Innenraum der Blase (114) formt, zur Befuellung und Entlueftung der Blase (114), aufweist.

6. Zusammenkuppelbares, aufblasbares Verpackungsmaterial nach Patentanspruch 4, gekennzeichnet dadurch, dass der Verschlusstoepsel (116) mittels einem bandfoermigen Traeger (125) an einer Wand des Durchlasses (118) angebracht ist, aus einem flexiblen Material angefertigt ist und eine teilweise konische , in eine Nut (126) uebergehende Form aufweist, die eine wiederholt loesbare Verklemmung des bezeichneten Verschlusstoepsels (116) in der bezeichneten Oese (127) erlaubt.

7. Zusammenkuppelbares, aufblasbares Verpackungsmaterial nach einem der Patentanspruch 1-6, gekennzeichnet dadurch, dass die bezeichnete Mehrzahl von flexiblen Blasen (14) aus Vinyl, oder aus Gummi hergestellt ist.

8. Verwendung des aufblasbaren Verpackungsmaterials nach einem der Ansprüche 1-3, dadurch gekennzeichnet, dass eine Mehrzahl aufgeblasener, loesbar zusammengekuppelter, flexibler Blasen (14), durch gegenseitiges Entkuppeln entlueftet und durch anschliessendes Wiederzusammenkuppeln zu einer aufrollbaren Kette (11) entluefteter, flexibler Blasen (14) geformt wird, um das Verpackungsmaterial, vor erneuter Anwendung, in seinen kompakten Ausgangszustand zurueckzuversetzen.

9. Verwendung des aufblasbaren Verpackungsmaterials nach einem der Ansprüche 4-6, dadurch gekennzeichnet, dass eine Mehrzahl aufgeblasener, loesbar zusammengekuppelter, flexibler Blasen (114) durch Loesen eines Verschlusstoepsels entlueftet wird, waehrend der an einer Blase (114) angebrachte Verschlusstoepsel jedoch weiterhin eine wiederholt loesbare Verbindung mit einer anderen Blase (114) herstellt, wobei die so erhaltene Verbindung zwischen mehreren entluefteten, flexiblen Blasen (114) eine aufrollbare Kette (11) solcher Blasen (114) bildet, um das Verpackungsmaterial, vor erneuter Anwendung, oder Rueckversand hierzu, in seinen kompakten Ausgangszustand zurueckzuversetzen.

10. Eine Methode, mindestens ein Objekt mittels eines zusammenkuppelbaren, aufblasbaren Verpackungsmaterials fuer Transport oder Lagerung, einzupacken, dadurch gekennzeichnet, dass eine Anzahl von einzelnen, flexiblen Blasen (14) durch Entkuppeln, von einem Vorrat von Verpackungsmaterial, das aus einzelnen, zusammengekuppelten und entluefteten, flexiblen Blasen (14) besteht, abgenommen wird und jede Blase (14) dieser Anzahl von flexiblen Blasen (14) einzeln mit einem Gas gefuellt, und anschliessend mit einem Stoepselfortsatz (16), einer anderen flexiblen Blase (14) der Anzahl flexibler Blasen (14), gasdicht verschlossen wird und dabei das Verschliessen gleichzeitig eine Zusammenkupplung mit einer anderen flexiblen Blase (14) der Anzahl flexibler Blasen (14) bewirkt und diese Anzahl von flexiblen Blasen (14) innerhalb eines Behaelters (140), zum Schutz mindestens eines Objektes (142), um dieses herum angeordnet wird, sodass alle Seiten des Objektes (142) gepolstert sind, und dass, nach Benutzung, die Blasen (14) zur einstweiligen Volumenreduzierung entlueftet werden.

## Claims

1. Linkable, inflatable packaging material consisting of a plurality of interlinkable, flexible bubbles (14), characterized in that each of the bubbles (14) of this plurality of flexible bubbles (14) has a stopper extension (16) that projects from one wall of the bubble (14), and has a passthrough (18) through one wall of the bubble (14) which connects the interior of the bubble (14) to the outside environment and through which the said flexible bubble (14) can be filled or deflated; and configured so that the passthrough (18) of the said bubble (14) can be repeatedly and detachably attached to the said stopper extension (16) of another flexible bubble (14) of the plurality of flexible bubbles (14), thus allowing repeated linking of the said plurality of flexible bubbles (14) to one another.

2. Linkable, inflatable packaging material according to Claim 1, characterized in that each bubble (14) of a plurality of flexible bubbles (14) consists of a flexible tube that has a closed first end (22) with a stopper extension (16) and a partly closed second end (24) with a passthrough (18), for filling and deflating the bubble (14).

3. Linkable, inflatable packaging material according to Claim 1, characterized in that the stopper extension (16) is generally cylindrical in shape and adapted in size to the said passthrough (18) and has a radial spring (17); and that the passthrough (18) forms an elastic wall which has a radial groove (19) on its inside that is matched in size for a mutual fit with the said radial spring (17), such that while the stopper extension (16) is inserted, the radial spring (17) expands the elastic wall of the passthrough (18) until it snaps into the said radial groove (19), thus forming a safety device preventing spontaneous detachment of the plug connection.

4. Linkable, inflatable packaging material consisting of a plurality of flexible bubbles (114), characterized in that each flexible bubble (114) of said plurality of flexible bubbles (114) has an eye (127) formed into a wall of the bubble (114) and a passthrough (118) through one wall of the bubble (114) that connects the interior of the bubble (114) to the outside environment, through which the said bubble (114) can be filled and deflated, and carries a sealing stopper apparatus (116) to seal the said passthrough (118) that is applied by means of a striplike carrier (125) laterally to one wall of the bubble (114) or the passthrough (118), and is configured so as to allow repeated and detachable linking with the said eye (127), such that one flexible bubble (114) of the said plurality of flexible bubbles (114) can be repeatedly and detachably linked to another flexible bubble (114) of the plurality of flexible bubbles (114) by repeatedly and detachably inserting the sealing stopper (116) of one bubble (114) into the eye (127) of another bubble (114).

5. Linkable, inflatable packaging material according to Claim 4, characterized in that each flexible bubble (114) of a plurality of flexible bubbles (114) consists of a flexible tube that has a first, closed end (122) which carries the eye (127) and a second, partly closed end (124) which forms the passthrough (118) to the interior of the bubble (114), to fill and deflate the bubble (114).

6. Linkable, inflatable packaging material according to Claim 4, characterized in that the sealing stopper (116) is applied by means of a striplike carrier (125) to one wall of the passthrough (118), is manufactured from a flexible material, and has a partly conical shape which merges into a groove (126), allowing repeated detachable clamping of the said sealing stopper (116) in the said eye (127).

7. Linkable, inflatable packaging material according to any one of Claims 4 to 6, characterized in that the said plurality of flexible bubbles (14) is made from vinyl or rubber.

8. Utilization of the inflatable packaging material according to any one of Claims 1 - 3, characterized in that a plurality of inflatable, detachably linked flexible bubbles (14) is deflated by mutual unlinking and formed by subsequent relinking into a rollable chain (11) of deflated, flexible bubbles (14) in order to return the packaging material to its original compact state prior to re-use.

9. Utilization of the inflatable packaging material according to any one of Claims 4 to 6, characterized in that a plurality of inflated, detachably linked, flexible bubbles is deflated by detaching one sealing stopper while the sealing stopper applied to one bubble (114) nevertheless continues to create a repeatably detachable connection to another bubble (114), such that the resulting connection among several deflated flexible bubbles (114) forms a rollable chain (11) of such bubbles in order to return the packaging material to its original compact state prior to re-use or return shipment for that purpose.

10. A method for packaging at least one object by means of a linkable, inflatable packaging material for transport or storage, characterized in that a number of individual flexible bubbles (14) is removed, by unlinking, from a stock of packaging material that consists of individual linkable and deflated flexible bubbles (14), and each bubble (14) of this number of flexible bubbles (14) is individually filled with a gas and subsequently sealed in a gas-tight manner with a stopper extension (16) of another flexible bubble (14) of the number of flexible bubbles (14), the sealing thereby simultaneously effecting a linkage with another flexible bubble (14) of the number of flexible bubbles (14); and that this number of flexible bubbles (14) is arranged inside a container (140) around at least one object (142) to protect it, so that all sides of the object (142) are padded; and that after use, the bubbles (14) are deflated to reduce their volume temporarily.

## Revendications

1. Matériel d'emballage gonflable, assemblable, consistant en de multiples poches flexibles (14) assemblables, caractérisé en ce que chacune des poches de ces multiples poches flexibles (14) présente un embout-bouchon (16) faisant saillie sur une paroi de la poche (14) et un passage (18) à travers une paroi de la poche (14) reliant l'espace intérieur de la poche (14) avec l'environnement extérieur et à travers lequel la dite poche flexible (14) peut être remplie ou purgée et configuré de telle sorte que le passage (18) de cette poche (14) peut être assemblé de façon détachable à plusieurs reprises avec l'embout-bouchon (16) d'une autre poche flexible (14) des multiples poches flexibles (14), permettant ainsi un assemblage répété des dites multiples poches flexibles (14) entre elles.

2. Matériel d'emballage gonflable, assemblable, selon la revendication 1, caractérisé en ce que chaque poche (14) des multiples poches flexibles (14) consiste en un tuyau flexible présentant une première extrémité fermée (22) avec un embout-bouchon (16) et une deuxième extrémité partiellement fermée (24) avec un passage (18) pour le remplissage et la purge de la poche (14).

3. Matériel d'emballage gonflable, assemblable, selon la revendication 1, caractérisé en ce que l'embout-bouchon (16), en général de forme cylindrique et du point de vue dimension adapté au dit passage (18), présente un ressort radial (17), et en ce que le passage (18) forme une paroi élastique présentant sur sa face intérieure une rainure radiale (19), qui du point de vue dimension est adaptée à la forme du ressort radial (17), le ressort radial (17) dilatant, pendant l'introduction de l'embout-bouchon (16), la paroi éLastique du passage (18) jusqu'à ce qu'il s'enclenche dans la dite rainure radiale (19), formant ainsi une sécurité contre un détachement inopiné du raccord emboîté.

4. Matériel d'emballage gonflable, assemblable, consistant en de multiples poches flexibles (114), caractérisé en ce que chacune des poches flexibles (114) de ces multiples poches flexibles (114) présente un oeillet (127) formé dans une paroi de la poche (114) et un passage (118) à travers une paroi de la poche (114) reliant l'espace intérieur de la poche (114) avec l'environnement extérieur, à travers lequel la dite poche (114) peut être remplie et purgée, et un dispositif à bouchon d'obturation (116) pour fermer le dit passage (118) et qui est fixé, au moyen d'un support en forme de bande (125) latéralement à une paroi de la poche (114) ou du passage (118), et formé de sorte à permettre un assemblage, détachable à maintes reprises, avec le dit oeillet (127), une poche flexible (114) des dites multiples poches flexibles (114) pouvant être assemblée avec une autre poche flexible (114) des multiples poches flexibles (114) à plusieurs reprises et de façon détachable.

5. Matériel d'emballage gonflable, assemblable, selon la revendication 4, caractérisé en ce que chaque poche flexible (114) des multiples poches flexibles (114) consiste en un tuyau flexible, comprenant une première extrémité fermée (122) portant l'oeillet (127) et une deuxième extrémité partiellement fermée (124) formant le passage (118) vers l'espace intérieur de la poche (114) pour le remplissage et la purge de la poche (114).

6. Matériel d'emballage gonflable, assemblable, selon la revendication 4, caractérisé en ce que le bouchon d'obturation (116) est fixé à une paroi du passage (118) au moyen d'un support en forme de bande (125), est fabriqué en un matériau flexible et présente une forme partiellement conique se transformant en rainure (126) et permettant un serrage du dit bouchon d'obturation (116) dans le dit oeillet (127) et détachable à maintes reprises.

7. Matériel d'emballage gonflable, assemblable, selon l'une des revendications 4 - 6, caractérisé en ce que les dites multiples poches flexibles (14) sont fabriquées en vinyle ou en caoutchouc.

8. Utilisation du matériel d'emballage gonflable selon l'une des revendications 1 - 3, caractérisée en ce que de multiples poches flexibles (114), assemblées de façon détachables, peuvent être purgées et formées par un assemblage ultérieur en une chaîne enroulable de poches flexibles purgées, pour remettre le matériel d'emballage dans son état initial, avant une nouvelle utilisation.

9. Utilisation du matériel d'emballage gonflable selon l'une des revendications 4 - 6, caractérisée en ce que de multiples poches flexibles (114) gonflables, assemblées de façon détachable, sont purgées par enlèvement d'un bouchon d'obturation, alors que le bouchon d'obturation fixé à une poche (114) continue à constituer un assemblage, détachable à maintes reprises, entre plusieurs poches flexibles (114) d'une chaîne enroulable (11) de telles poches (114), pour remettre le matériel d'emballage, avant une nouvelle utilisation ou un renvoi, dans son état initial compact.

10. Une méthode pour emballer au moins un objet moyennant un matériel d'emballage gonflable, assemblable, pour le transport ou le stockage, caractérisée en ce que un certain nombre de poches flexibles (14) sont enlevées par détachement d'une réserve de matériel d'emballage consistant en différentes poches flexibles (14) assemblées et purgées, et en ce que chaque poche (14) de ces poches flexibles (14) sont remplies séparément avec un gaz et ensuite fermées de façon étanche au gaz avec un embout-bouchon (16) d'une autre poche flexible (14) de la quantité de poches flexibles (14) et la fermeture provoquant simultanément un assemblage avec une autre poche flexible (14) de la quantité de poches flexibles (14) et que cette quantité de poches flexibles (14) entoure un objet (142) à l'intérieur d'un récipient (140) pour protéger au moins un objet (142), de sorte que tous les côtés de l'objet (142) sont capitonnés et que, après utilisation, les poches (14) sont purgées pour réduire provisoirement le volume.
